# EUROPÄISCHE PATENTSCHRIFT

(11) **EP 1 877 660 B1**
(45) Veröffentlichungstag und Bekanntmachung des Hinweises auf die Patenterteilung: **06.01.2010**
(21) Anmeldenummer: 06708657.9
(22) Anmeldetag: 07.03.2006
(51) Int. Cl.: F02M 61/16, F02M 51/06

(54) **BRENNSTOFFEINSPRITZVENTIL UND VERFAHREN ZU DESSEN MONTAGE**
FUEL INJECTION VALVE AND METHOD FOR THE ASSEMBLY THEREOF
SOUPAPE D'INJECTION DE CARBURANT ET SON PROCEDE DE MONTAGE

(30) Priorität: 28.04.2005 DE 102005019837
(43) Veröffentlichungstag der Anmeldung: 16.01.2008
(73) Patentinhaber: ROBERT BOSCH GMBH, 70442 Stuttgart (DE)
(72) Erfinder: SCHWEGLER, Helmut, 74385 Pleidelsheim (DE); REITER, Ferdinand, 71706 Markgroeningen (DE); THOEMMES, Franz, 74321 Bietigheim-Bissingen (DE)
(74) Vertreter: Körfer, Thomas
(86) Internationale Anmeldenummer: PCT/EP2006/060502
(87) Internationale Veröffentlichungsnummer: WO 2006/114348

(56) Entgegenhaltungen:
- US-A1- 2001 032 888
- US-A1- 2004 135 014
- US-A1- 2005 040 258

## Beschreibung

### Stand der Technik

Die Erfindung geht aus von einem Brennstoffeinspritzventil nach der Gattung des Anspruchs 1 sowie einem Verfahren zur Montage eines derartigen Brennstoffeinspritzventils nach Anspruch 15.

Beispielsweise ist aus der DE 197 12 922 A1 ein Brennstoffeinspritzventil bekannt, welches insbesondere für Brennstoffeinspritzanlagen von Brennkraftmaschinen geeignet ist. Es umfaßt ein Gehäuse, einen Ansaugstutzen für den Anschluß an eine Brennstoffzuführungsleitung, einen von dem Zulaufstutzen stromabwärts angeordneten Ventilsitzträger, einen am Ventilsitzträger befestigten Ventilsitzkörper mit einer Ventilsitzfläche und einen Ventilschließkörper, der zwischen einer an der Ventilsitzfläche anliegenden Schließstellung und einer davon abgehobenen Offenstellung bewegbar ist. Der Zulaufstutzen und der Ventilsitzträger bestehen jeweils aus einem Blechteil, welche durch Verformungsbeanspruchung verformt und zur Bildung eines Gehäuses miteinander verbunden sind.

Weitere beispielhafte Brennstoffeinspritzventile werden in der US 2004/0135014 A1 und der US 2005/0040258 A1 gezeigt.

Nachteilig bei den aus den obengenannten Druckschriften bekannten Brennstoffeinspritzventilen eist insbesondere die große Anzahl erforderlicher Bauteile und die damit verbundenen hohen Herstellungs- und Montagekosten. Zudem ist das dargestellte Brennstoffeinspritzventil schwierig zu montieren.

### Vorteile der Erfindung

Das erfindungsgemäße Brennstoffeinspritzventil mit den kennzeichnenden Merkmalen des Anspruchs 1 und das erfindungsgemäße Verfahren mit den Merkmalen des Anspruchs 14 haben demgegenüber den Vorteil, daß das Brennstoffeinspritzventil aus wenigen Baugruppen besteht, die entweder vormontiert oder in einfacher Weise hergestellt und montiert werden können, indem ein Zulaufstutzen und ein Düsenkörper als Tiefziehteile ausgeführt sind, die an einem Magnetkreiselement fixiert werden. Dabei ist der Düsenkörper auf den Außenpol des Magnetkreiselementes aufgesetzt und mittels einer Schweißnaht an dem Außenpol fixiert.

Durch die in den abhängigen Ansprüchen aufgeführten Maßnahmen sind vorteilhafte Weiterentwicklungen des im Anspruch 1 angegebenen Brennstoffeinspritzventils möglich.

Vorteilhafterweise können tiefgezogene Bauteile beliebig in ihrer Form und Ausgestaltung variiert werden, um eine optimale Anpassung an die Einbaubedingungen des Brennstoffeinspritzventils zu ermöglichen.

Weiterhin ist von Vorteil, daß die tiefgezogenen Bauteile einfach und kostengünstig herstellbar sind.

Von Vorteil ist außerdem, daß durch den einfachen Aufbau eine Einstellung des dynamischen Durchflusses vor der Endmontage des Brennstoffeinspritzventils möglich ist.

Weiterhin ist von Vorteil, daß Komponenten anderer Brennstoffeinspritzventile ohne der Notwendigkeit der Umgestaltung in Kombination mit den tiefgezogenen Bauteilen verwendet werden können.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: einen schematischen Schnitt durch ein Brennstoffeinspritzventil gemäß dem Stand der Technik, und
- Fig. 2: einen schematischen Schnitt durch ein Ausführungsbeispiel eines erfindungsgemäßen Brennstoffeinspritzventils.

### Beschreibung des Ausführungsbeispiels

Bevor nachfolgend anhand von Fig. 2 ein Ausführungsbeispiel der Erfindung beispielhaft beschrieben wird, wird zunächst zum besseren Verständnis der Erfindung ein Brennstoffeinspritzventil gemäß dem Stand der Technik bezüglich seiner wesentlichen Merkmale gemäß Fig. 1 beschrieben.

Das Brennstoffeinspritzventil 1 gemäß Fig. 1 eignet sich für Brennstoffeinspritzanlagen von gemischverdichtenden, fremdgezündeten Brennkraftmaschinen und weist einen Düsenkörper 2 auf. Der Düsenkörper 2 bildet mit seinem freien Ende das abspritzseitige Ende 3 des Brennstoffeinspritzventils 1. Ein Ventilsitzkörper 4 weist eine kegelförmige Ventilsitzfläche 5 auf, die dem abspritzseitigen Ende 3 abgewandt ist und an die sich zum abspritzseitigen Ende 3 hin eine Ausnehmung 6 anschließt. Die Ventilsitzfläche 5 wirkt mit einem Ventilschließkörper 7 zusammen, der bei der vorliegenden Ausgestaltung zumindest in seinem der Ventilsitzfläche 5 benachbarten Bereich teilkugelförmig geformt ist und mit einem einstückig angeformten Schaft 7a eine hohle Ventilnadel 8 bildet. Der Ventilsitzkörper 7 ist in einem hülsenförmigen Ventilsitzträger 9 angeordnet und befestigt. Der Ventilsitzträger 9 ist an seinem dem abspritzseitigen Ende 3 abgewandten Ende durch eine mechanische Verbindung 11 mit einem hülsenförmigen Zulaufstutzen 12 verbunden, mit dem er ein hülsenförmiges Gehäuse 13 bildet, in dem sich axial durchgehend ein Strömungsdurchgang 14 für den Brennstoff erstreckt.

Der im Querschnitt runde Ventilsitzträger 9 ist in seinem stromaufwärtigen Endbereich in seinem Durchmesser stufenförmig erweitert, wodurch sich im stromabwärtigen Endbereich ein im wesentlichen hohlzylindrischer Umfangswandabschnitt 15 ergibt, an den sich stromaufwärts ein vorzugsweise rechtwinklig zu Längsmittelachse 16 des Gehäuses 13 angeordneter Stufenwandabschnitt 17 und ein zweiter hohlzylindrischer Wandabschnitt 18 anschließen. Im stromabwärtigen Endbereich des Ventilsitzträgers 9 befindet sich eine z.B. durch einen O-Ring 19a gebildete Ringdichtung 19 zur Abdichtung des Ventilsitzträgers 9 in einer ihn aufnehmenden Aufnahmeöffnung. Zur axialen Sicherung der Ringdichtung 19 sind an den Ventilsitzträger 9 zwei einen axialen Abstand voneinander aufweisende und den O-Ring 19a zwischen sich aufnehmende Flansche 21, 22 angeformt, von denen der stromaufwärtige Flansch 22 durch eine vorzugsweise gefaltete Außensicke gebildet ist.

Der Zulaufstutzen 12 weist ebenfalls die Form einer zylindrischen oder stufenzylindrischen Hülse auf, die bei der vorliegenden Ausgestaltung in ihrem stromaufwärtigen Endbereich in ihrer Querschnittsgröße zur Aufnahme eines Filters 23 stufenförmig erweitert ist. Am stromabwärtigen Ende des Zulaufstutzens 12 ist ein Flansch 24 angeformt, dessen Außendurchmesser dem Außendurchmesser des zweiten Umfangswandabschnitts 18 des Ventilsitzträgers 9 in etwa entspricht. Im stromaufwärtigen Endbereich ist dem Zulaufstutzen 12 eine Ringdichtung 25 zugeordnet, vorzugsweise ein den Zulaufstutzen 12 umgebender O-Ring 25a zur Abdichtung einer auf den 6 Zulaufstutzen 12 aufsteckbaren, nicht dargestellten Brennstoffleitung. Zur axialen Sicherung des Dichtungsringes 25a weist der Zulaufstutzen 12 zwei einen axialen Abstand voneinander aufweisende und den Dichtungsring 25a zwischen sich aufnehmende, angeformte Flansche 26, 27 auf, von denen der stromaufwärtige Flansch 26 durch eine Außensicke gebildet ist, die ggf. gefaltet sein kann.

Die mechanische Verbindung 11 zwischen dem Ventilsitzträger 9 und dem Zulaufstutzen 12 ist von formschlüssig wirksamer Art. Hierzu können an einem dieser Teile mehrere Verbindungszapfen 29 angeordnet sein, die in das andere Teil formschlüssig eingreifen oder es übergreifen. Bei der vorliegenden Ausgestaltung sind am Ventilsitzträger 9 zwei oder mehr, z. B. drei, auf dem Umfang verteilt angeordnete Verbindungszapfen 29 angeformt, die zugehörige randseitige Ausnehmungen 31 entsprechender Querschnittsform im Flansch 24 durchfassen und an dessen dem Ventilschließkörper 7 abgewandter Seite durch wenigstens eine Kerbe verstemmt oder umgebogen sind und somit den Flansch 24 formschlüssig hintergreifen und am Ventilsitzträger 9 sichern.

Die Ventilnadel 8 ist mit dem Ventilschließkörper 7 in Form einer einteiligen zylindrischen oder stufenförmig zylindrischen Hülse mit einem stromabwärtig geschlossenen Ende ausgebildet. Sie weist in ihrer Längsrichtung hintereinanderliegend drei im Querschnitt unterschiedlich große Umfangswandabschnitte 32, 33, 34 auf, die sich stromaufwärts progressiv im Querschnitt vergrößern, vorzugsweise mit konischen Übergangsbereichen 35, 36. Der mittlere Umfangswandabschnitt 33 weist einen Innenflansch 37 auf, der durch eine Innensicke gebildet ist. Der mittlere und der stromaufwärtige Umfangswandabschnitt 33, 34 weisen eine hohlzylindrische Querschnittsform auf.

Der Innenflansch 37 dient als Schulterfläche und Widerlager für eine stromaufwärts von ihm angeordnete Rückstellfeder 38 in Form einer wendelförmigen Druckfeder, die in ihrem stromaufwärtigen Endbereich relativ zum Innendurchmesser der hier im Querschnitt verjüngten Umfangswand 12a des Zulaufstutzens 12 mit einem Durchmesser-Übermaß ausgebildet und in die hohlzylindrische Umfangswand 12a eingepreßt ist. Der sich aus der Größe des Übermaßes ergebende Preßsitz für die Rückstellfeder 38 in der Umfangswand 12a ist so fest, daß im Betrieb des Brennstoffeinspritzventils 1 ein unbeabsichtigtes Verrutschen des eingepressten Federendes unter den sich im Betrieb ergebenden Spannungen ausgeschlossen ist, ein Montieren der Rückstellfeder 38 durch Einschieben in die hohlzylindrische Umfangswand 12a mit einer bestimmten axialen Einpresskraft jedoch möglich ist. Das Öffnen des Brennstoffeinspritzventils 1 erfolgt durch die axiale Bewegung der Ventilnadel 8 entgegen der Federkraft der Rückstellfeder 38.

Die Ventilsitzfläche 5 ist durch die Schulterfläche einer Ausnehmung 39 gebildet, die in einem sich von der Ventilsitzfläche 5 stromaufwärts erstreckenden Längsabschnitt a mit der Mantelfläche des Ventilschließkörpers 7 in Gleitkontakt steht, stromaufwärts davon divergent ausgebildet ist und in einem axialen Abstand vor dem Übergangsbereich 35 der Ventilnadel 8 endet. Der Längsabschnitt a bildet einen axialen Führungsabschnitt 41 für den Ventilschließkörper 7. Um einen Durchgang für den Brennstoff im Bereich dieser Führung zu gewährleisten, ist die Querschnittsform entweder der Innenmantelfläche der Ausnehmung 39, vorzugsweise aber die Außenumfangsfläche im radialen Außenwandbereich des teilkugelförmigen Ventilschließkörpers 7 mehreckig mit sich zwischen den Ecken erstreckenden Tangentialflächen am Ventilsitzkörper 4 (nicht dargestellt) oder Sekantialflächen 7b am Ventilschließkörper 7 ausgebildet. Bei der vorliegenden Ausgestaltung ist der radiale Äquatorialbereich des teilkugelförmigen Ventilschließkörpers 7 entsprechend mehreckig, z.B. sechseckig, ausgebildet.

In dem vom Umfangswandabschnitt 18 des Ventilsitzträgers 9 und der Ventilnadel 8 einerseits radial sowie vom Stufenwandabschnitt 17 des Ventilsitzträgers 9 und dem Flansch 24 des Zulaufstutzens 12 andererseits begrenzten freien Ringraum 42 ist ein ringförmiger Spulenkörper 43 vorzugsweise aus Kunststoff angeordnet, in den eine Magnetspule 44 eingebettet ist, die eine elektromagnetische Betätigung der Ventilnadel 8 ermöglicht. Der Spulenkörper 43 besteht aus einem ringförmigen Basisteil 45, das am Flansch 24 und am Umfangswandabschnitt 18 anliegt. Vom Innenumfang des Basisteils 45 erstreckt sich stromabwärts eine hohlzylindrische Innenumfangswand 46 mit einem Flansch 47, die einen Ringraum 48 begrenzt, in dem die Magnetspule 44 eingebettet und durch eine Hülse 49 aus elektrisch nicht leitendem Material, insbesondere Kunststoff, abgedeckt ist.

Die axiale Abmessung des Spulenkörpers 43 kann so lang bemessen sein, daß er die Distanz zwischen dem Flansch 24 und dem Stufenwandabschnitt 17 ausfüllt. Hierdurch kann bereits eine Abdichtung des Innenraums des Brennstoffeinspritzventils 1 bezüglich einer Teilungsfuge 51 zwischen dem Ventilsitzkörper 4 und dem Zulaufstutzen 12 verwirklicht sein. Vorzugsweise sind an den axialen Stirnflächen des Spulenkörpers 43 Ringdichtungen, hier jeweils ein Dichtungsring, vorgesehen. Bei der vorliegenden Ausgestaltung ist an der stromabwärtigen Stirnfläche ein Quadring 52 angeordnet, der auf einem axialen Ringvorsprung 53 des Spulenkörpers 43 sitzt. Stromaufwärts ist ein O-Ring 54 in einer ihn aufnehmenden Ringnut 55 in der stromaufwärtigen Stirnseite des Spulenkörpers 43 angeordnet. Am Spulenkörper 43 ist seitlich ein Verbindungshals 43a angeformt, der sich durch eine passende, stromaufwärts ausmündende Öffnung 18a in der Umfangswand 18 nach außen erstreckt und einen Anschlußstecker 43b mit elektrischen Komtaktelementen 43c trägt, die mit der Magnetspule 44 verbunden sind.

Der Ventilnadel 8 ist ein Führungsabschnitt 56 zugeordnet, der durch den Spulenkörper 43 gebildet ist. Bei der vorliegenden Ausgestaltung ist der Führungsabschnitt 56 zwischen dem stromaufwärtigen Umfangswandabschnitt 34 und dem Basisteil 45 vorgesehen, an dessen vorzugsweise im Querschnitt verringerten, zylindrischen Innenumfangsfläche die zylindrische Außenumfangsfläche des Umfangswandabschnittes 34 in Gleitkontakt steht. Vorzugsweise weist das Basisteil 45 am stromaufwärtigen Bereich seines Innenumfangs eine Erweiterung auf, wodurch ein freier Ringspalt 57 für den stromaufwärtigen Außenrand der Ventilnadel 8 gebildet ist. Zwischen den Führungsabschnitten 41, 56 weist der Schaft 7a einen radialen Abstand zum Spulenkörper 43 und zum Umfangswandabschnitt 15 auf.

Die Länge der Ventilnadel 8 ist so groß, dass bei Anlage ihres Ventilschließkörpers 7 an der Ventilsitzfläche 5 ein axialer Abstand b zwischen der Ventilnadel 8 und dem Flansch 24 des Zulaufstutzens 12 besteht, der dem Ventilnadelhub entspricht. Der Zulaufstutzen 12, im Ausführungsbeispiel sein Flansch 24, bildet somit einen Anschlag 58 für die Hubbewegung der Ventilnadel 8. Die Ventilnadel 8 durchragt also vollständig die Magnetspule 44. Der Magnetfluß leitende Zulaufstutzen 12 bildet deshalb keinen Kern im Sinne bekannter elektromagnetisch betätigbarer Ventile, sondern stellt nur ein Gehäuseteil dar, das dünnwandig ausführbar ist. Die Ventilnadel 8 bildet den Magnetkern der Magnetspule 44. Ein spezieller an der Ventilnadel 8 anzubringender Ankerkörper ist nicht erforderlich.

Der Ventilsitzträger 9, der Zulaufstutzen 12 und die Ventilnadel 8 sind jeweils aus einem Blechformteil aus ferromagnetischem Metall, insbesondere ferromagnetischem Stahl, gebildet, das durch eine die Fließgrenze überschreitende Verformungs-Beanspruchung, z.B. eine Zug- oder Druckbeanspruchung, seines Materials aus einem Rohling bzw. vorgefertigtem Teil in seine Endform verformbar ist, vorzugsweise durch Tiefziehen. Bei dem Rohling bzw. vorgefertigten Teil kann es sich z. B. um eine ebene Platine oder um ein Rohrstück handeln. Beim Ventilsitzträger 9, Zulaufstutzen 12 und bei der Ventilnadel 8 handelt es sich somit jeweils um ein einteilig geformtes Blechteil B1, B2, B3 von im wesentlichen gleicher Wanddicke, das sich durch bekannte Verformungsmaßnahmen einfach und schnell herstellen läßt und sich durch eine verhältnismäßig große Festigkeit bzw. Stabilität bei geringem Gewicht auszeichnet. Dabei lassen sich die Sekantialflächen 7b am Ventilschließkörper 7 ebenfalls anformen. Es ist jedoch auch möglich, die Sekantialflächen 7b durch spanabhebende Nachbearbeitung herzustellen.

Zur axialen Fixierung des Ventilsitzkörpers 4 dient eine z.B. topfförmige Spritzlochscheibe 59 vorzugsweise aus Stahl, deren Umfangsrand an die Innenquerschnittsgröße des Ventilsitzträgers 9 angepaßt ist und die in einer vorzugsweise axial versenkten Position am abspritzseitigen Ende an dessen Innenwand befestigt ist, vorzugsweise durch Schweißen. Zwecks Fixierung des Ventilsitzkörpers 4 in axialer Richtung ist dieser mit der Spritzlochscheibe 59 durch Schweißen verbunden. Das aus Ventilsitzkörper 4 und Spritzlochscheibe 59 gebildete Ventilsitzteil ist durch Schweißen im Bereich der Spritzlochscheibe 59 fest mit dem Ventilsitzträger 9 verbunden.

Die den Ringraum 42 begrenzenden Abschnitte des Ventilsitzträgers 9, des Zulaufstutzens 12 und der Ventilnadel 8, im Ausführungsbeispiel der Umfangswandabschnitt 18, der Stufenwandabschnitt 17, der Flansch 24 und der Schaft 7a der Ventilnadel 8 bilden Leitelemente L1, L2, L3, L4 für den magnetischen Fluß der Magnetspule 44.

Im Betrieb strömt der Brennstoff axial durch den Zulaufstutzen 12 und den stromaufwärts offenen Schaft 7a der Ventilnadel 8. Vor dem Ventilschließkörper 7, im Ausführungsbeispiel im schrägen Übergangsbereich 35 zwischen den Umfangsabschnitten 32, 33, sind Durchgangslöcher im Mantel des Schaftes 7a angeordnet, von denen der Brennstoff axial weiter in Richtung zur Ventilsitzfläche 5 strömt.

Das oben beschriebene Ausführungsbeispiel eines Brennstoffeinspritzventils 1 gemäß dem Stand der Technik weist in Bezug auf die Herstellung und die Montage der einzelnen Komponenten einige Nachteile auf, welche zu hohen Kosten bei der Herstellung des Brennstoffeinspritzventils 1, zu geringer Haltbarkeit und dadurch zu Schäden während des Betriebs des Brennstoffeinspritzventils 1 führen können.

Insbesondere die Verbindung des Düsenkörpers 2 mit dem Zulaufstutzen 12 durch eine Clipverbindung ist störungsanfällig. Wie aus Fig. 1 hervorgeht, muß die Fertigung der einzelnen Bauteile dabei sehr genau erfolgen und erfordert eine Fülle von zusätzlichen Bauteilen zur Abdichtung und Kapselung der Bauteile des Magnetkreises.

Nachstehend ist ein Ausführungsbeispiel eines erfindungsgemäß ausgestalteten Brennstoffeinspritzventils 1 dargestellt, welches einen demgegenüber stark vereinfachten Aufbau aufweist, so daß die oben genannten Nachteile umgangen und die Herstellungs- und Montagekosten für das Brennstoffeinspritzventil erheblich gesenkt werden können und zugleich eine zuverlässige Anbindung des Brennstoffeinspritzventils 1 an ein Saugrohr bzw. an eine Brennstoffverteilerleitung ermöglicht.

Erfindungsgemäß ist dabei vorgesehen, wie in Fig. 2 anhand eines Ausführungsbeispiels eines erfindungsgemäß ausgestalteten Brennstoffeinspritzventils 1 dargestellt, den Zulaufstutzen 12 und den Düsenkörper 2 als Tiefziehteile herzustellen, die mit einem vorgefertigten Magnetkreiselement 60 montiert werden. In Fig. 2 sind gleiche Bauteile mit übereinstimmenden Bezugszeichen versehen. Auf eine wiederholende Beschreibung bereits beschriebener Bauteile wurde verzichtet.

Im Unterschied zu dem vorstehend beschriebenen Ausführungs beispiel eines Brennstoffeinspritzventils 1 gemäß dem Stand der Technik weist das in Fig. 2 beschriebene erfindungsgemäße Ausführungsbeispiel eines Brennstoffeinspritzventils 1 ein Magnetkreiselement 60 mit einem rohrförmigen Innenpol 63 und einem Außenpol 65 und einen darin geführten Anker 67 auf, welcher mit der Ventilnadel 7a kraftschlüssig verbunden ist. Ein Gehäusebauteil 68 als Teil des Außenpols kapselt das Magnetkreiselement 60.

Das Magnetkreiselement 60 kann dabei vorgefertigt werden und wird abschließend mit dem Zulaufstutzen 12 und dem Düsenkörper 2 versehen. Hierbei wird an einem zulaufseitigen Ende 61 des Magnetkreiselements 60 zunächst der Zulaufstutzen 12 z. B. auf einem Absatz des Innenpols 63 aufgesetzt und mit dem rohrförmigen Innenpol 63 des Magnetkreiselements 60 über eine Schweißnaht 64 verschweißt, vorzugsweise durch Laserschweißen.

Ein Distanzstück 62, durch welches der Dichtungsring 25a zur Abdichtung gegenüber einer nicht weiter dargestellten Brennstoffverteilerleitung auf dem Zulaufstutzen 12 gehalten wird, kann dabei entweder auf dem Zulaufstutzen 12 aufgeschoben sein und mit diesem gemeinsam montiert werden, so daß das Distanzstück 62 nach dem Schweißen nur noch axial in seine Endposition in Abströmrichtung über die Schweißnaht 64 geschoben werden muß, oder das Distanzstück 62 kann in Form zweier Halbschalen ausgebildet sein, die nach dem Verschweißen um den Zulaufstutzen 12 montiert werden.

Abströmseitig des Magnetkreiselements 60 wird der Düsenkörper 2 in ähnlicher Weise montiert, indem dieser auf einen Außenpol 65 des Magnetkreiselements 60 aufgesetzt und über eine Schweißnaht 66 mit diesem verbunden wird. Auch hier bietet sich als Schweißtechnik insbesondere Laserschweißen an.

Die beiden Bauteile Zulaufstutzen 12 und Düsenkörper 2 sind dabei als Tiefziehteile konzipiert. Dies senkt vorteilhafterweise die Herstellungskosten, da sich die Herstellung durch zerspanende Techniken auf wenige Bauteile im Bereich des Magnetkrelselements 60 beschränken kann. -Die Bauteile haben zudem den Vorteil, leicht zu sein und somit nicht unnötig zum Gesamtgewicht beizutragen.

Tiefziehen ist zudem ein Verfahren, welches eine große Variationsvielfalt und Flexibilität hinsichtlich der Länge und der Anschlußgeometrien erlaubt. Als Beispiel hierfür ist in Fig. 2 im Bereich des Düsenkörpers 2 links eine weitere Variante schematisch dargestellt und mit V bezeichnet, welche auf den Flansch 22, welcher für die örtliche Fixierung des O-Rings 19a sorgt, weitgehend verzichtet, indem der Durchmesser des Düsenkörpers 2 über seine axiale Länge bis auf eine umlaufende Nut 69, in welche der O-Ring 19a eingelegt wird, konstant bleibt. Diese Form ist noch einfacher herstellbar und kostengünstiger zu fertigen.

Weiterhin ist es möglich, durch den tiefgezogenen Zulaufstutzen 12 und Düsenkörper 2 eine Vielzahl vorhandener Bauteile aus herkömmlichen Brennstoffeinspritzventilen 1 zu verwenden.

Ein weiterer Vorteil des tiefgezogenen Zulaufstutzens 12 ist die Möglichkeit, diesen erst nach der Einstellung der dynamischen Durchflußmenge durch Einstellen der Vorspannung der Rückstellfeder 38 mittels einer Hülse 70 aufzusetzen. Dies impliziert eine einfachere Einstellbarkeit des Brennstoffeinspritzventils 1, da die Einstellwerkzeuge nicht durch den Zulaufstutzen 12 gefädelt werden müssen. Die benötigten Werkzeuge müssen somit nicht für verschiedene Einstellungen für verschieden lange Zulaufstutzen variiert werden, was einen schnelleren Prozeßablauf und dadurch ebenfalls eine Kosteneinsparung ermöglicht.

Die Erfindung ist nicht auf das dargestellte Ausführungsbeispiel beschränkt und z.B. auch für Brennstoffeinspritzventile 1 zur Verwendung in selbstzündenen Brennkraftmaschinen geeignet.

## Patentansprüche

1. Brennstoffeinspritzventil (1), insbesondere Brennstoffeinspritzventil für Brennstoffeinspritzanlagen von Brennkraftmaschinen, mit einem Zulaufstutzen (12) für den Anschluss an eine Brennstoffverteilerleitung, einem von dem Zulaufstutzen (12) stromabwärts angeordneten Düsenkörper (2), sowie mit einem Magnetkreiselement (60), aufweisend eine Magnetspule (44), einen Innenpol (63) und einen Außenpol (65, 68), sowie mit einem Anker (67), der mit einer Ventilnadel (7a) so in kraftschlüssiger Verbindung steht, dass bei Bestromen der Magnetspule (44) ein an der Ventilnadel (7a) angeordneter Ventilschließkörper (7) von einer Ventilsitzfläche (5) abhebt, wobei der Zulaufstutzen (12) und der Düsenkörper (2) als tiefgezogene Bauteile hergestellt sind und der Zulaufstutzen (12) und der Düsenkörper (2) an dem Magnetkreiselement (60) fixiert sind
**dadurch gekennzeichnet,**
**dass** der Düsenkörper (2) auf den Außenpol (65) aufgesetzt und mittels einer Schweißnaht (66) an dem Außenpol (65) fixiert ist.

2. Brennstoffeinspritzventil nach Anspruch 1,
**dadurch gekennzeichnet,**
**dass** der Zulaufstutzen (12) mittels einer Schweißnaht (64) an dem Innenpol (63) fixiert ist.

3. Brennstoffeinspritzventil nach Anspruch 1 oder 2,
**dadurch gekennzeichnet,**
**dass** die Schweißnähte (64, 66) durch Laserschweißen hergestellt sind.

4. Brennstoffeinspritzventil nach einem der Ansprüche 1 bis 3,
**dadurch gekennzeichnet,**
**dass** ein radialer Durchmesser des Düsenkörpers (2) über seine axiale Länge gestuft ist.

5. Brennstoffeinspritzventil nach Anspruch 4,
**dadurch gekennzeichnet,**
**dass** der Düsenkörper (2) einen ersten Flansch (21) und einen zweiten Flansch (22) aufweist.

6. Brennstoffeinspritzventil nach Anspruch 5,
**dadurch gekennzeichnet,**
**dass** zwischen den Flanschen (21, 22) eine Ringdichtung (19) angeordnet ist.

7. Brennstoffeinspritzventil nach einem der Ansprüche 1 bis 3,
**dadurch gekennzeichnet,**
**dass** ein radialer Durchmesser des Düsenkörpers (2) über seine axiale Länge bis auf eine Nut (69) konstant ist.

8. Brennstoffeinspritzventil nach Anspruch 7,
**dadurch gekennzeichnet,**
**dass** in der Nut (69) eine Ringdichtung (19) angeordnet ist.

9. Brennstoffeinspritzventil nach einem der Ansprüche 1 bis 8,
**dadurch gekennzeichnet,**
**dass** der Zulaufstutzen (12) einen Flansch (27) aufweist.

10. Brennstoffeinspritzventil nach einem der Ansprüche 1 bis 9,
**dadurch gekennzeichnet,**
**dass** um den Zulaufstutzen (12) ein Distanzstück (62) angeordnet ist.

11. Brennstoffeinspritzventil nach Anspruch 9 und 10,
**dadurch gekennzeichnet,**
**dass** zwischen dem Flansch (27) und dem Distanzstück (62) eine Ringdichtung (25) angeordnet ist.

12. Brennstoffeinspritzventil nach Anspruch 10 oder 11,
**dadurch gekennzeichnet,**
**dass** das Distanzstück (62) einstückig ausgebildet und axial verschieblich auf dem Zulaufstutzen (12) angeordnet ist.

13. Brennstoffeinspritzventil nach Anspruch 10 oder 11,
**dadurch gekennzeichnet,**
**dass** das Distanzstück (62) in Form zweier Halbschalen ausgebildet ist.

14. Verfahren zur Montage eines Brennstoffeinspritzventils (1), insbesondere eines Brennstoffeinspritzventils für Brennstoffeinspritzanlagen von Brennkraftmaschinen, mit einem Zulaufstutzen (12) für den Anschluss an eine Brennstoffverteilerleitung, einem von dem Zulaufstutzen (12) stromabwärts angeordneten Düsenkörper (2), sowie mit einem Magnetkreiselement (60), aufweisend eine Magnetspule (44), einen Innenpol (63) und einen Außenpol (65), sowie mit einem Anker (67), der mit einer Ventilnadel (7a) so in kraftschlüssiger Verbindung steht, dass bei Bestromen der Magnetspule (44) ein an der Ventilnadel (7a) angeordneter Ventilschließkörper (7) von einer Ventilsitzfläche (5) abhebt, wobei der Zulaufstutzen (12) und der Düsenkörper (2) als tiefgezogene Bauteile hergestellt sind, und der Zulaufstutzen (12) und der Düsenkörper (2) an dem Magnetkreiselement (60) fixiert sind,
**dadurch gekennzeichnet,**
**dass** das Verfahren folgende Verfahrensschritte umfasst:
- Vormontieren des Magnetkreiselements (60),
- Aufsetzen des Düsenkörpers (2) und Verschweißen mit dem Außenpol (65),
- Einstellen des dynamischen Durchflusses des Brennstoffeinspritzventils (1) durch Einstellen einer Vorspannung einer Rückstellfeder (38),
- Vormontieren eines Distanzstücks (62) auf dem Zulaufstutzen (12) und
- Aufsetzen des Zulaufstutzens (12) und Verschweißen mit dem Innenpol (63).

15. Verfahren nach Anspruch 14,
**dadurch gekennzeichnet,**
**dass** der Verfahrensschritt des Vormontierens des Distanzstücks (62) in der Reihenfolge austauschbar ist.

16. Verfahren nach Anspruch 14 oder 15,
**dadurch gekennzeichnet,**
**dass** der Verfahrensschritt des Vormontierens des Distanzstücks (62) ein Aufschieben des Distanzstücks (62) auf den Zulaufstutzen (12) vor dem Verschweißen des Zulaufstutzens (12) auf dem Innenpol (63) sowie eine axiale Verschiebung des Distanzstücks (62) in einer Abströmrichtung über eine den Zulaufstutzen (12) mit dem Innenpol (63) verbindende Schweißnaht (64) umfasst.

17. Verfahren nach Anspruch 14 oder 15,
**dadurch gekennzeichnet,**
**dass** der Verfahrensschritt des Vormontierens des Distanzstücks (62) ein Montieren des aus zwei Halbschalen bestehenden Distanzstücks (62) auf den Zulaufstutzen (12) nach dem Verschweißen des Zulaufstutzens (12) auf dem Innenpol (63) umfasst.

## Claims

1. Fuel injection valve (1), in particular fuel injection valve for fuel injection systems of internal combustion engines, having an inflow pipe (12) for connecting to a fuel distributor line, having a nozzle body (2) arranged downstream of the inflow pipe (12), and also having a magnetic circuit element (60) which has a magnet coil (44), an inner pole (63) and an outer pole (65, 68), and also having an armature (67) which is connected in non-positively locking fashion to a valve needle (7a) in such a way that, in the event of the magnet coil (44) being supplied with current, a valve closing body (7) which is arranged on the valve needle (7a) is lifted up from a valve seat surface (5), with the inflow pipe (12) and the nozzle body (2) being produced as deep-drawn components and with the inflow pipe (12) and the nozzle body (2) being fixed to the magnetic circuit element (60),
**characterized**
**in that** the nozzle body (2) is placed onto the outer pole (65) and is fixed to the outer pole (65) by means of a weld seam (66).

2. Fuel injection valve according to Claim 1,
**characterized**
**in that** the inflow pipe (12) is fixed to the inner pole (63) by means of a weld seam (64).

3. Fuel injection valve according to Claim 1 or 2,
**characterized**
**in that** the weld seams (64, 66) are produced by laser welding.

4. Fuel injection valve according to one of Claims 1 to 3,
**characterized**
**in that** a radial diameter of the nozzle body (2) is stepped over the axial length of said nozzle body (2).

5. Fuel injection valve according to Claim 4,
**characterized**
**in that** the nozzle body (2) has a first flange (21) and a second flange (22).

6. Fuel injection valve according to Claim 5,
**characterized**
**in that** an annular seal (19) is arranged between the flanges (21, 22).

7. Fuel injection valve according to one of Claims 1 to 3,
**characterized**
**in that** a radial diameter of the nozzle body (2) is constant, with the exception of a groove (69), over the axial length of said nozzle body (2).

8. Fuel injection valve according to Claim 7,
**characterized**
**in that** an annular seal (19) is arranged in the groove (69).

9. Fuel injection valve according to one of Claims 1 to 8,
**characterized**
**in that** the inflow pipe (12) has a flange (27).

10. Fuel injection valve according to one of Claims 1 to 9,
**characterized**
**in that** a spacer (62) is arranged around the inflow pipe (12).

11. Fuel injection valve according to Claim 9 and 10,
**characterized**
**in that** an annular seal (25) is arranged between the flange (27) and the spacer (62).

12. Fuel injection valve according to Claim 10 or 11,
**characterized**
**in that** the spacer (62) is formed in one piece and is arranged in an axially slidable manner on the inflow pipe (12).

13. Fuel injection valve according to Claim 10 or 11,
**characterized**
**in that** the spacer (62) is formed in the manner of two half-shells.

14. Method for the assembly of a fuel injection valve (1), in particular a fuel injection valve for fuel injection systems of internal combustion engines, having an inflow pipe (12) for connecting to a fuel distributor line, having a nozzle body (2) arranged downstream of the inflow pipe (12), and also having a magnetic circuit element (60) which has a magnet coil (44), an inner pole (63) and an outer pole (65), and also having an armature (67) which is connected in non-positively locking fashion to a valve needle (7a) in such a way that, in the event of the magnet coil (44) being supplied with current, a valve closing body (7) which is arranged on the valve needle (7a) is lifted up from a valve seat surface (5), with the inflow pipe (12) and the nozzle body (2) being produced as deep-drawn components and with the inflow pipe (12) and the nozzle body (2) being fixed to the magnetic circuit element (60),
**characterized**
**in that** the method comprises the following method steps:
- pre-assembling the magnetic circuit element (60),
- placing the nozzle body (2) on and welding the latter to the outer pole (65),
- adjusting the dynamic throughflow of the fuel injection valve (1) by adjusting a preload of a restoring spring (38),
- pre-assembling a spacer (62) on the inflow pipe (12), and
- placing the inflow pipe (12) on and welding the latter to the inner pole (63).

15. Method according to Claim 14,
**characterized**
**in that** the method step of pre-assembling the spacer (62) may be interchanged in the sequence.

16. Method according to Claim 14 or 15,
**characterized**
**in that** the method step of pre-assembling the spacer (62) comprises pushing the spacer (62) onto the inflow pipe (12) before the welding of the inflow pipe (12) to the inner pole (63), and axially sliding the spacer (62) in an outflow direction over a weld seam (64) which connects the inflow pipe (12) to the inner pole (63).

17. Method according to Claim 14 or 15,
**characterized**
**in that** the method step of pre-assembling the spacer (62) comprises mounting the spacer (62), which is composed of two half-shells, onto the inflow pipe (12) after the welding of the inflow pipe (12) to the inner pole (63).

## Revendications

1. Soupape d'injection de carburant (1), notamment soupape d'injection de carburant pour installations d'injection de carburant de moteurs à combustion interne, comprenant une tubulure d'amenée (12) pour le raccordement à une conduite de distributeur de carburant, un corps de buse (2) disposé en aval de la tubulure d'amenée (12) ainsi qu'un élément de circuit magnétique (60), présentant une bobine magnétique (44), un pôle interne (63) et un pôle externe (65, 68), ainsi qu'un induit (67), qui est en liaison par engagement par force avec une aiguille de soupape (7a) de telle sorte que dans lé cas d'une alimentation électrique de la bobine magnétique (44), un corps de fermeture de soupape (7) disposé sur l'aiguille de soupape (7a) se soulève d'une surface de siège de soupape (5), la tubulure d'amenée (12) et le corps de buse (2) étant fabriqués sous forme de composants emboutis et la tubulure d'amenée (12) et le corps de buse (2) étant fixés sur l'élément de circuit magnétique (60),
**caractérisée en ce que**
le corps de buse (2) est posé sur le pôle externe (65) et est fixé au pôle externe (65) au moyen d'un cordon de soudure (66).

2. Soupape d'injection de carburant selon la revendication 1, **caractérisée en ce que** la tubulure d'amenée (12) est fixée au pôle interne (63) au moyen d'un cordon de soudure (64).

3. Soupape d'injection de carburant selon la revendication 1 ou 2,
**caractérisée en ce que** les cordons de soudure (64, 66) sont fabriqués par soudage au laser.

4. Soupape d'injection de carburant selon l'une quelconque des revendications 1 à 3,
**caractérisée en ce qu'**un diamètre radial du corps de buse (2) est étagé sur sa longueur axiale.

5. Soupape d'injection de carburant selon la revendication 4,
**caractérisée en ce que** le corps de buse (2) présente une première bride (21) et une deuxième bride (22).

6. Soupape d'injection de carburant selon la revendication 5,
**caractérisée en ce que**
l'on dispose entre les brides (21, 22) un joint d'étanchéité annulaire (19).

7. Soupape d'injection de carburant selon l'une quelconque des revendications 1 à 3,
**caractérisée en ce**
**qu'**un diamètre radial du corps de buse (2) est constant sur sa longueur axiale à l'exception d'une rainure (69).

8. Soupape d'injection de carburant selon la revendication 7,
**caractérisée en ce**
**qu'**un joint d'étanchéité annulaire (19) est disposé dans la rainure (69).

9. Soupape d'injection de carburant selon l'une quelconque des revendications 1 à 8,
**caractérisée en ce que**
la tubulure d'amenée (12) présente une bride (27).

10. Soupape d'injection de carburant selon l'une quelconque des revendications 1 à 9,
**caractérisée en ce que**
l'on dispose un élément d'espacement (62) autour de la tubulure d'amenée (12).

11. Soupape d'injection de carburant selon les revendications 9 et 10,
**caractérisée en ce que**
l'on dispose un joint d'étanchéité annulaire (25) entre la bride (27) et l'élément d'espacement (62).

12. Soupape d'injection de carburant selon la revendication 10 ou 11,
**caractérisée en ce que**
l'élément d'espacement (62) est réalisé d'une seule pièce et est disposé de manière déplaçable axialement sur la tubulure d'amenée (12).

13. Soupape d'injection de carburant selon la revendication 10 ou 11,
**caractérisée en ce que**
l'élément d'espacement (62) est réalisé sous forme de deux demi-coques.

14. Procédé de montage d'une soupape d'injection de carburant (1), notamment d'une soupape d'injection de carburant pour installations d'injection de carburant de moteurs à combustion interne, comprenant une tubulure d'amenée (12) pour le raccordement à une conduite de distributeur de carburant, un corps de buse (2) disposé en aval de la tubulure d'amenée (12) ainsi qu'un élément de circuit magnétique (60), présentant une bobine magnétique (44), un pôle interne (63) et un pôle externe (65), ainsi qu'un induit (67), qui est en liaison par engagement par force avec une aiguille de soupape (7a) de telle sorte que dans le cas d'une alimentation électrique de la bobine magnétique (44), un corps de fermeture de soupape (7) disposé sur l'aiguille de soupape (7a) se soulève d'une surface de siège de soupape (5), la tubulure d'amenée (12) et le corps de buse (2) étant fabriqués sous forme de composants emboutis et la tubulure d'amenée (12) et le corps de buse (2) étant fixés sur l'élément de circuit magnétique (60),
**caractérisé en ce que**
le procédé comprend les étapes de procédé suivantes :
- prémontage de l'élément de circuit magnétique (60),
- pose du corps de buse (2) et soudage au pôle externe (65),
- ajustement du débit dynamique de la soupape d'injection de carburant (1) par ajustement d'une précontrainte d'un ressort de rappel (38),
- prémontage d'un élément d'espacement (62) sur la tubulure d'amenée (12) et
- pose de la tubulure d'amenée (12) et soudage au pôle interne (63).

15. Procédé selon la revendication 14,
**caractérisé en ce que**
l'étape de procédé de prémontage de l'élément d'espacement (62) peut être intervertie dans la séquence.

16. Procédé selon la revendication 14 ou 15,
**caractérisé en ce que**
l'étape de procédé de prémontage de l'élément d'espacement (62) comprend la poussée de l'élément d'espacement (62) sur la tubulure d'amenée (12) avant le soudage de la tubulure d'amenée (12) sur le pôle interne (63) ainsi qu'un déplacement axial de l'élément d'espacement (62) dans une direction d'écoulement par-dessus un cordon de soudure (64) reliant la tubulure d'amenée (12) au pôle interne (63).

17. Procédé selon la revendication 14 ou 15,
**caractérisé en ce que**
l'étape de procédé de prémontage de l'élément d'espacement (62) comprend un montage de l'élément d'espacement (62) constitué de deux demi-coques sur la tubulure d'amenée (12) après le soudage de la tubulure d'amenée (12) au pôle interne (63).
